# FASCICULE DE BREVET EUROPEEN

(11) **EP 2 521 469 B1**
(45) Date de publication et mention de la délivrance du brevet: **04.10.2017**
(21) Numéro de dépôt: 11704252.3
(22) Date de dépôt: 05.01.2011
(51) Int. Cl.: A47F 7/024, G06Q 30/00, G08B 13/14, G08B 5/36

(54) **DISPOSITIF DE PROTECTION D'OBJETS CONTRE LE VOL ET DE PRESENTATION D'INFORMATIONS**
VORRICHTUNG ZUM SCHUTZ VON OBJEKTEN GEGEN DIEBSTAHL UND ZUR PRÄSENTATION VON INFORMATIONEN
DEVICE FOR PROTECTING OBJECTS AGAINST THEFT AND PRESENTING INFORMATION

(30) Priorité: 05.01.2010 FR 1050032
(43) Date de publication de la demande: 14.11.2012
(73) Titulaire: S.A.A.A. SAS SYSTEMES D'AUTOMATISMES D'ALARMES AUTOMATIQUES, 28320 Gallardon (FR)
(72) Inventeur: BILLIARD, Jean-Pierre, F-28110 Luce (FR)
(74) Mandataire: Jacobacci Coralis Harle
(86) Numéro de dépôt international: PCT/FR2011/050013
(87) Numéro de publication internationale: WO 2011/083273

(56) Documents cités:
- US-A- 5 861 807
- US-A1- 2005 156 739
- US-A1- 2007 229 259

## Description

La présente invention concerne un dispositif de protection d'objets contre le vol et de présentation d'informations concernant lesdits objets. Elle permet une présentation d'informations relatives à un objet sur un moyen de présentation d'informations. Elle a des applications dans le domaine de la sécurité des biens.

On connaît des systèmes antivol destinés à protéger des objets présentés à des consommateurs en divers emplacements sur un présentoir et que le consommateur peut manipuler. Ces systèmes sont en général du type filaire, un détecteur fixé sur l'objet étant relié par liaison filaire à une centrale de surveillance. Ces centrales comportent plusieurs entrées pour pouvoir protéger plusieurs objets présentés aux consommateurs.

Il existe également des systèmes de présentation d'informations du type diffuseur multimédia, notamment écran, permettant la présentation aux consommateurs d'informations relatives à des produits.

Il existe également des dispositifs radiofréquence permettant la transmission de données entre des équipements communicants. En particulier, une norme de transmission NFC (« Near Field Communication ») ISO/IEC 18092 :2004 a été définie.

On connaît par le document US 2007 / 0 229 259 un système et procédé de sécurisation et d'affichage pour des marchandises. Toutefois, ce document ne donne pas d'indication sur la façon d'associer un objet à un emplacement et de suivre le déplacement de l'objet afin que des informations correspondantes à cet objet puissent être effectivement affichées. On connaît également par le document US 2005 / 0 156 739 un système de suivi d'objets par détection sans contact et identification. Toutefois, ce document ne peut pas assurer une détection contre le vol et il est configuré pour simplement s'assurer qu'un objet qui a été retiré d'un emplacement donné retourne bien dans cet emplacement.

La présente invention propose un dispositif antivol qui permet la présentation spécifique d'informations concernant un objet alors que cet objet protégé contre le vol peut être situé n'importe où dans un présentoir comportant plusieurs emplacements d'objets et plusieurs moyens de présentation des informations et, ceci, sur le moyen de présentation d'informations qui est en relation directe de voisinage et qui est associé avec l'emplacement d'objet de l'objet en question.

A cette fin il est mis en oeuvre des moyens d'identification des objets protégés par des détecteurs. Un détecteur est fixé sur chaque objet formant ainsi un duo avec ce dernier, le détecteur est relié par liaison filaire à une entrée d'une centrale de surveillance, le détecteur pouvant être déplacé d'une liaison filaire à une autre lors du déplacement d'objets entre emplacement d'objets, la liaison filaire pouvant être déplacée d'une entrée de centrale à une autre, et le dispositif gère pour chaque objet l'association d'un emplacement d'objet et/ou entrée de centrale avec un identifiant unique de détecteur, donnée stockée dans le détecteur et lisible par la centrale, pour permettre la localisation de l'objet, son identification et la diffusion de médias en relation avec ledit objet sur le moyen de présentation d'informations du présentoir en relation de voisinage et/ou associé avec ledit objet.

Ainsi, l'invention concerne un dispositif de protection d'objets contre le vol et de présentation d'informations, les objets protégés étant disposés en des emplacements d'un présentoir, ledit dispositif comportant :
- au moins un moyen de gestion de type microprocesseur ou micro-ordinateur, de préférence, le moyen de gestion étant un système informatique hôte,
- un détecteur fixé à chaque objet,
- une centrale, chaque détecteur étant relié à la centrale par l'intermédiaire d'une liaison filaire au travers d'une entrée spécifique ayant une référence d'entrée déterminée, les détecteurs pouvant être déplacés d'une liaison filaire à une autre,
- des moyens de présentation d'informations, chaque moyen de présentation d'informations étant en relation de voisinage avec un emplacement déterminé d'objet.

Selon l'invention, le détecteur et son objet forment un duo, le détecteur étant codé en ayant un identifiant de détecteur unique la centrale pouvant lire l'identifiant de détecteur et/ou l'identifiant d'objet selon le cas, et le dispositif comporte en outre des moyens permettant la présentation, sur le moyen de présentation d'informations d'un emplacement donné, d'informations relatives à l'objet disposé en cet emplacement alors que les objets portant leurs détecteurs propres peuvent être placés et déplacés dans n'importe lequel des emplacements.

Par centrale, on entend dans le cadre de la présente invention une centrale de surveillance d'alarme permettant de détecter le vol d'objets et aussi une centrale qui permet de détecter l'intérêt que portent les consommateurs sur les objets. L'utilisation des détections de vol peut se faire dans la centrale elle-même, elle générera en cas de vol des alertes auditives et/ou visuelles par exemple, ou dans un équipement distinct dédié ou non, comme par exemple le moyen de gestion de type système informatique hôte. L'utilisation des détections de l'intérêt des consommateurs peut se faire dans la centrale elle-même ou, de préférence, dans le moyen de gestion de type système informatique hôte, la centrale transmettant alors simplement la détection de cet intérêt au moyen de gestion.

Dans divers modes de mise en oeuvre de l'invention, les moyens suivants pouvant être utilisés seuls ou selon toutes les combinaisons techniquement possibles, sont employés :
- les liaisons filaires peuvent être déplacées entre les entrées de la centrale,
- la centrale est intégrée au moyen de gestion de type microprocesseur ou micro-ordinateur,
- la centrale est distincte du moyen de gestion de type microprocesseur ou micro-ordinateur, les deux pouvant communiquer entre eux,
- le moyen de gestion est un système informatique hôte,
- le système informatique hôte est un micro-ordinateur,
- le système informatique hôte est un ensemble de moyens de gestion sur réseau,
- la centrale est reliée au système informatique hôte par une liaison radio,
- la centrale est reliée au système informatique hôte par une liaison filaire,
- la centrale est reliée au système informatique hôte par une liaison USB,
- le dispositif comporte en outre des moyens pour, lors de la connexion d'un détecteur à la centrale suite à un placement ou déplacement d'objet avec son détecteur propre, que la centrale transmette au système informatique hôte, avec la référence d'entrée de centrale correspondante, l'identifiant de détecteur
- lorsque qu'un duo il est donné une référence d'objet à l'objet du duo et le dispositif comporte en outre des moyens permettant d'associer l'identifiant de détecteur du duo à la référence d'objet correspondante,
- le dispositif comporte en outre des moyens permettant d'associer individuellement les références d'objets et/ou les identifiants d'objets à des informations ou sources d'informations les concernant spécifiquement,
- pour un objet donné, la référence d'objet est une structure de donnée identique à l'identifiant d'objet, _par exemple un code standard unique d'objet_
- pour un objet donné, la référence d'objet est une structure de donnée différente de l'identifiant d'objet, _par exemple les identifiants d'objet sont des nombres et les références d'objet du texte_
- le dispositif comporte en outre des moyens permettant d'associer individuellement les références d'entrées de centrale avec des informations ou sources d'informations concernant spécifiquement les objets dont les détecteurs sont sur les entrées de centrale correspondantes,
- les moyens permettant d'associer les identifiants de détecteurs ou les identifiants d'objets avec les références d'entrées de centrale correspondantes comportent une table d'association mémorisée dans le dispositif,
- la table d'association est mémorisée dans la centrale,
- la table d'association est mémorisée dans le système informatique hôte,
- les moyens permettant d'associer les identifiants de détecteurs avec les références d'objets correspondantes comportent une table d'association mémorisée dans le dispositif,
- la table d'association est mémorisée dans la centrale,
- la table d'association est mémorisée dans le système informatique hôte,
- les moyens permettant d'associer les références d'objets ou les identifiants d'objets avec des informations ou sources d'informations les concernant spécifiquement comportent une table d'association mémorisée dans le dispositif,
- la table d'association est mémorisée dans la centrale,
- la table d'association est mémorisée dans le système informatique hôte,
- le dispositif comporte une table d'association identification de détecteur avec identification d'objet,
- la centrale comporte une table d'association référence d'entrée de centrale avec identifiant de détecteur et/ou identifiant d'objet,
- les moyens permettant d'associer les références d'entrée de centrale avec des informations ou sources d'informations concernant spécifiquement les objets dont les détecteurs sont sur les entrées de centrale correspondantes comportent une table d'association mémorisée dans le dispositif,
- la table d'association est mémorisée dans la centrale,
- la table d'association est mémorisée dans le système informatique hôte,
- les moyens d'association comportent au moins une table d'association mémorisée dans le dispositif et, de préférence, la/les tables d'association étant mémorisées dans le système informatique hôte,
- le dispositif comporte en outre des moyens de détermination du moment d'une restitution d'informations en rapport avec un objet, lesdits moyens étant configurés pour fournir au moins une référence d'entrée de centrale lorsqu'un consommateur manifeste de l'intérêt pour un objet, la référence d'entrée de centrale correspondant à l'entrée de centrale sur laquelle est relié le détecteur de l'objet d'un duo pour lequel doit avoir lieu la restitution, et, de préférence, lesdits moyens étant configurés pour fournir la référence d'entrée de centrale et, en outre, l'identifiant de détecteur et/ou l'identifiant d'objet,
- les moyens de détermination du moment d'une restitution d'informations en rapport avec un objet sont tels que le détecteur comporte en outre un moyen de détection de l'intérêt d'un consommateur pour l'objet qu'il protège et la centrale comporte les moyens d'en être informé, _par exemple détecteur de manipulation/déplacement de l'objet intégré dans le détecteur_
- les moyens de détermination du moment d'une restitution d'informations en rapport avec un objet sont tels que le moyen de présentation comporte en outre un moyen de détection de l'intérêt d'un consommateur pour l'objet qui est dans le voisinage dudit consommateur et le dispositif comporte des moyens permettant d'en être informé, _par exemple détecteur d'approche d'une personne_
- le moyen de détection de l'intérêt d'un consommateur pour l'objet qui est dans le voisinage dudit consommateur est disposé dans le moyen de présentation,
- les moyens de détermination du moment d'une restitution d'informations en rapport avec un objet sont tels que le dispositif comporte en outre pour chaque objet, un moyen de détection de l'intérêt d'un consommateur pour ledit objet et le dispositif comporte des moyens permettant d'en être informé, _par exemple détecteur de prise en main de l'objet, détecteur de séparation de l'objet de son présentoir_
- le moyen de présentation est intégré à l'objet, _par exemple si l'objet est un cadre photo numérique, une image d'informations concernant ce cadre photo numérique est restitué par ledit cadre, par exemple si l'objet est un appareil téléphonique portable, l'écran d'affichage ou le haut-parleur de l'appareil est utilisé pour la restitution_
- le dispositif comporte au moins un moyen de gestion de type microprocesseur ou micro-ordinateur,
- le moyen de gestion est un système informatique hôte,
- le dispositif est sur un réseau informatique,
- le réseau informatique est local,
- le réseau informatique comporte une partie de communication à distance entre sites distincts,
- les moyens de mémorisation des tables d'association sont dans la centrale,
- les moyens de mémorisation des tables d'association sont dans un ou plusieurs équipements informatiques distincts de la centrale,
- les tables d'association sont reconfigurables,
- la liaison entre le détecteur et la centrale est filaire et le dispositif comporte un présentoir sur lequel les objets sont disposés dans les emplacements d'objets, la liaison filaire arrivant dans un emplacement d'objet donné étant reliée à la centrale au travers d'une entrée spécifique ayant une référence d'entrée de centrale déterminée, la référence d'entrée de centrale associée à un moyen de présentation donné étant identique à la référence d'entrée de centrale de la liaison filaire de l'emplacement d'objet pour lequel le moyen de présentation d'objet est en relation de voisinage et, dans le dispositif, à chaque référence d'entrée de centrale correspond un moyen de présentation spécifique unique et à chaque détecteur correspond un objet spécifique unique, _cela revient à déporter chaque entrée de la centrale au niveau de chaque emplacement d'objet du présentoir et les objets avec leurs détecteurs collés, les duos, peuvent être déplacés d'un emplacement à l'autre, mais, par contre, les références d'entrées de centrale sont fixées une fois pour toute pour les emplacements d'objets et les moyens de présentation afin de garder une correspondance totale et invariable entre l'emplacement d'objet et son moyen de présentation, celui qui est dans son voisinage ; Cependant, dans des variantes plus complexes, on peut prévoir une correspondance variable entre emplacement d'objet et moyen de présentation, notamment parce que les liaisons filaires sont rendues déplaçables entre les emplacements d'objet et/ou les moyens de présentation sont rendus déplaçables, mais cela suppose que le dispositif gère en plus une association entre les références d'entrées de centrale et les moyens de présentation en correspondance_
- le dispositif comporte des moyens configurés pour effectuer une ou plusieurs des opérations suivantes :
   - lors de la connexion à la centrale d'un détecteur, des données associant l'identifiant du détecteur avec la référence d'entrée de centrale à laquelle il est relié à la centrale sont générées dans le dispositif,
   - lors de la prise en main d'un objet par un consommateur montrant ainsi son intérêt pour ledit objet, des données associant une information _ou code_ de préhension et l'identifiant du détecteur avec la référence d'entrée de centrale à laquelle il est relié à la centrale sont générées dans le dispositif,
   - lors de la repose d'un objet par un consommateur montrant ainsi la fin de son intérêt pour ledit objet, des données associant une information _ou code_ de repose et l'identifiant du détecteur avec la référence d'entrée de centrale à laquelle il est relié à la centrale sont générées dans le dispositif,
   - lors de la déconnexion d'un détecteur d'avec la centrale, des données associant l'identifiant du détecteur avec la référence d'entrée de centrale à laquelle il était relié à la centrale sont générées dans le dispositif et le dispositif comporte des moyens pour supprimer l'association correspondante dans au moins la table d'association identifiant de détecteur avec référence d'entrée de centrale au cas où cette table serait présente, dans une modalité particulière ces opérations sont effectuées dans un mode de maintenance dans lequel il n'y a pas d'alarme générée du fait de la déconnexion du détecteur de la centrale,
   - lors de la déconnexion d'un détecteur d'avec la centrale, des données comportant la référence d'entrée de centrale à laquelle le détecteur était relié à la centrale sont générées dans le dispositif et le dispositif comporte des moyens pour supprimer la/les associations concernant ladite référence d'entrée de centrale dans au moins la table d'association identifiant de détecteur avec référence d'entrée de centrale au cas où elle serait présente, dans une modalité particulière ces opérations sont effectuées dans un mode de maintenance dans lequel il n'y a pas d'alarme générée du fait de la déconnexion du détecteur de la centrale,
- lors de la déconnexion d'un détecteur d'avec son objet, une alarme est générée,
- en dehors d'un mode de maintenance, lors de la déconnexion d'un détecteur d'avec la centrale une alarme est générée,
- la centrale comporte une table d'association référence d'entrée de centrale avec identifiant de détecteur et/ou identifiant d'objet afin de pouvoir fournir les données correspondantes lors de la déconnexion d'un détecteur,
- les données générées le sont par la centrale,
- les données générées le sont par le système informatique hôte,
- les données générées sont transmises dans le dispositif,
- lors d'un changement d'état d'un duo _par exemple à type de connexion, déconnexion, manipulation..._ les données générées comportent au moins la référence d'entrée de centrale concernée et un code de changement d'état indiquant le type du changement d'état,
- de préférence, lors d'un changement d'état d'un duo _par exemple à type de connexion, déconnexion, manipulation..._ les données générées comportent au moins la référence d'entrée de centrale concernée avec l'identifiant de détecteur et/ou l'identifiant d'objet et un code de changement d'état indiquant le type du changement d'état,
- en outre, lors de la déconnexion d'un détecteur d'avec la centrale, le dispositif comporte des moyens pour supprimer l'association correspondante dans au moins une des tables d'association suivantes au cas où elle/s serait/ent présente/s :
- table d'association identifiants de détecteurs avec références d'objets,
- table d'association références d'objets ou identifiants d'objets avec les informations ou sources d'informations,
- table d'association références d'entrées de centrale avec les informations ou sources d'informations.

L'invention concerne également un procédé de fonctionnement permettant la présentation sur le moyen de présentation d'informations d'un emplacement donné d'informations relatives à l'objet disposé en cet emplacement alors que les objets portant leurs détecteurs propres peuvent être placés et déplacés dans n'importe lequel des emplacements par des opérations fonctionnelles effectuées par et dans le dispositif de l'invention.

La présente invention, sans qu'elle en soit pour autant limitée, va maintenant être exemplifiée avec la description qui suit de modes de réalisation et de mise en oeuvre en relation avec :
la Figure 1 qui représente un présentoir avec des objets et des moyens de présentation dans une première relation,
la Figure 2 qui représente un présentoir avec des objets et des moyens de présentation dans une seconde relation après que les objets aient été déplacés,
la Figure 3 qui est un schéma structuro- fonctionnel d'un exemple particulier de mise en oeuvre, et
la Figure 4 qui représente un exemple de mise en oeuvre de l'invention.

Dans le cadre de l'invention, le terme « centrale » qui est présentement utilisé doit être compris d'une manière large : ce peut être aussi bien un boîtier unique recevant toutes les liaisons filaires des détecteurs qu'un ensemble de boîtiers reliés ensembles selon une topologie déterminée de connexion aux détecteurs, par exemple en arborescence. Le terme « système informatique hôte » qui est présentement utilisé doit être compris d'une manière large : ce peut être aussi bien un ordinateur/microordinateur unique, qu'un système informatique plus complexe sur un réseau local ou à travers un réseau plus large. De plus, la centrale et le système informatique hôte s'ils sont de préférence des entités distinctes communiquant entre elles, dans des variantes elles peuvent être regroupées comme par exemple dans le cas d'un micro-ordinateur comportant une carte d'extension avec des entrées/sorties reliées aux liaisons filaires et aux détecteurs.

De plus, le terme détecteur doit être pris dans un sens large étant donné que les détecteurs servent pour certains à la détection de vol des objets et d'autres à la détection de l'intérêt que porte le consommateur pour les objets. Ces deux fonctions peuvent être séparées physiquement, dans des détecteurs distincts ou être regroupées dans un même élément détecteur. De plus, comme on le verra la détection de l'intérêt du consommateur peut être obtenue par tout type de détection : de mouvement, de contact, capacitif, optique, etc. De préférence, un seul détecteur physique avec les deux fonctions, détection de vol et détection de l'intérêt du consommateur, est relié à chaque objet. Dans ce dernier cas, l'identifiant de détecteur ou d'objet, peut être obtenu aussi bien lors de la détection d'un vol que de l'intérêt du consommateur pour ledit objet, ce qui peut permettre de simplifier la gestion des associations entre objets et moyens d'affichage d'informations.

Un même détecteur est ainsi susceptible de transmettre à la centrale un signal différent correspondant respectivement à :
- une séparation de l'objet de son détecteur, cas classique de vol,
- un débranchement de la liaison filaire (débranchement coté du détecteur ou débranchement coté de l'entrée de la centrale), pouvant correspondre à un vol ou à une maintenance,
- manipulation de l'objet ou autre type de détection de l'intérêt d'un consommateur sur un objet.

Dans les deux premiers cas, le système est configuré pour déclencher une alarme sonore et/ou visuelle à partir de la centrale et/ou à partir de tout autre équipement adapté relié au système. On comprend qu'il est possible d'inhiber l'alarme dans un mode de maintenance du système dans lequel on souhaite mettre en place, réarranger ou retirer les objets sur le présentoir. Le troisième cas, correspond à la mise en oeuvre de la diffusion des informations concernant l'objet sur le moyen de présentation en relation avec l'objet sur lequel le consommateur a manifesté son intérêt. Toujours dans le troisième cas, on peut prévoir en outre l'enregistrement des données relatives à l'intérêt des consommateurs, par exemple nombre de manipulations et/ou durées des manipulations, pour analyser l'impact des objets et/ou d'autres actions (publicité...) en relation avec les objets, sur les consommateurs.

D'une manière générale, le dispositif de l'invention permet une présentation d'informations sur le moyen de présentation qui correspond à l'objet considéré grâce aux associations qu'il gère entre les références d'entrées de centrale et identifiants de détecteurs et/ou identifiants d'objets, et les informations ou sources d'informations et, éventuellement, selon les modalités de mise en oeuvre, les références d'objet et/ou les correspondances entre les moyens de présentation et les références d'entrées de centrale au cas où il y aurait possibilité de déplacement des liaisons filaires et/ou des moyens de présentation par rapport aux différents emplacements d'objets du présentoir. On comprend donc qu'il existe diverses possibilités de gérer ces associations et notamment les niveaux d'association et les étapes pour parvenir à ce résultat. Dans une modalité particulièrement simple, une association référence d'entrée de centrale avec informations ou source d'informations est disponible et il suffit donc que le dispositif connaisse la référence d'entrée de centrale pour l'objet pour lequel il doit diffuser les informations pour obtenir le résultat attendu, le moyen de restitution correspondant à la référence d'entrée de centrale. Dans des modalités plus complexes, les informations ou sources d'informations sont associées à des références d'objet et il est donc nécessaire d'avoir au moins une étape supplémentaire pour déterminer la référence d'objet à partir de la référence de détecteur par utilisation d'une association stockée dans le dispositif. D'autres modalités sont encore possibles, notamment si le dispositif est associé à d'autres fonctions comme par exemple la gestion des stocks ou la facturation pour lesquels des tables contenant des données en rapport avec celle utilisées par le dispositif sont disponibles.

On doit comprendre que, selon une variante de l'invention, toutes les données enregistrées dans la centrale et/ou le moyen de gestion, notamment les tables d'association, peuvent être contrôlées et modifiées à distance à l'aide d'un moyen de gestion d'informations (serveur par exemple) auxquelles elles sont reliées. Cette variante permet de coordonner à distance des changements au sein d'un espace de présentation d'objets avec la présentation d'informations correspondantes et avec la gestion d'alarmes antivol correspondantes. Les modifications peuvent être effectuées manuellement ou être le résultat d'un processus automatisé suite à la détection de mises en place d'objets, de retraits d'objets, de déplacements d'objets, les données d'identification (identifiants/références) disponibles (d'objet, d'entrée de centrale...) le permettant.

Notamment, plusieurs dispositifs distincts selon l'invention peuvent être connectés à un même moyen de gestion et ainsi la réorganisation d'un espace de présentation d'objets et d'informations relatives à ces objets, ainsi que la protection des objets contre le vol, peut être gérée de façon centralisée, éventuellement à distance du lieu même où est réalisée cette présentation.

Le présentoir représenté sur les figures 1 et 2 comporte un ensemble d'emplacements 1a, 1b, 1c... 1i dans lesquels des objets P1 à P8 sont disposés. Chacun de ces objets a un détecteur fixé sur lui et chaque couple objet-détecteur forme un duo spécifique. Les détecteurs sont reliés par des liaisons filaires à des entrées indépendantes référencées d'une centrale. Le détecteur peut être connecté ou déconnecté de la liaison filaire. Le détecteur est codé et possède un identifiant de détecteur unique pour chaque détecteur, identifiant de détecteur qui peut être lu par la centrale. Ainsi, chaque objet peut être identifié individuellement par l'intermédiaire de l'identifiant du détecteur qu'il porte collé.
Le présentoir comporte également des moyens de présentation 2a, 2b, 2c... 2i d'informations, ici à type d'écran de visualisation (Afficheur 1, Afficheur 2...) sur lequel des informations (Média1, Média2...) peuvent être présentées. D'une manière générale, le moyen de présentation peut être de tout type : audio, vidéo, plus généralement multimédia. Chaque emplacement d'objet du présentoir a un moyen de présentation propre qui est en relation de voisinage avec lui. Ainsi, chaque moyen de présentation d'informations est associé à un emplacement d'objet. On peut aussi prévoir qu'un unique moyen de présentation d'informations soit associé à plusieurs emplacements d'objets placés dans une relation de voisinage avec lui.

L'invention permet d'une manière automatique, sur le moyen de présentation d'un emplacement d'objet donné, la présentation d'informations concernant l'objet qui est à cet emplacement alors que les objets avec leurs détecteurs propres peuvent être disposés ou déplacés de manière libre entre les divers emplacements du présentoir. Dans une mise en oeuvre simple, à chaque emplacement d'objet correspond un moyen de présentation et chaque moyen de présentation est référencé/identifié par la référence d'entrée de centrale correspondant à la liaison filaire arrivant sur l'emplacement d'objet en relation avec ledit moyen de présentation : les liaison filaires ne sont pas déplaçables entre les entrées de la centrale et les moyens de présentation ne sont pas déplaçables dans le présentoir.

A chaque emplacement de positionnement 1a, 1b... d'un objet dans le présentoir correspond une entrée de référence d'entrée de centrale a, b... déterminée de la centrale. Dans la modalité de mise en oeuvre maintenant décrite, la référence d'entrée de centrale pour un emplacement donné du présentoir est immuable, ce qui simplifie ladite mise en oeuvre. Ainsi, l'emplacement 1a correspond à la référence d'entrée de centrale a, 1b à b, 1c à c... et l'emplacement 1i à la référence d'entrée de centrale i. De même, le moyen de présentation 2a correspond symboliquement à la référence d'entrée de centrale a, 2b à b... et le moyen de présentation 2i à la référence d'entrée de centrale i. Par contre, les objets P1, P2... avec leurs détecteurs propres peuvent être changés ou déplacés d'un emplacement à un autre du présentoir par déconnexion et reconnexion du détecteur du duo de la/à la liaison filaire de l'emplacement. On rappelle que le détecteur reste collé à l'objet et forme un duo avec ce dernier. Le moyen de connaître l'objet qui est à un emplacement donné, donc une référence d'entrée de centrale donnée, passe donc par la lecture de l'identifiant de détecteur ou de l'identifiant d'objet selon le cas. On a vu qu'ici, le moyen de présentation est fixe et est référencé par la référence d'entrée de centrale de l'emplacement avec lequel il est en relation de voisinage.

Ayant pour chaque objet des informations (texte ou image par exemple) ou une source d'informations (nom et/ou adresse d'un fichier par exemple) permettant de récupérer les informations, spécifiques de l'objet, pour diffusion sur les moyens de présentation d'informations, grâce à la relation entre l'identifiant de détecteur ou l'identifiant d'objet et la référence d'entrée de centrale, on peut déterminer sur quel moyen de présentation d'informations il faut envoyer les informations concernant l'objet considéré. Pour cela un certain nombre d'associations sont effectuées entre les identifiants, références et informations. On comprend qu'il est possible d'obtenir cette présentation d'informations correcte en utilisant divers genres/niveaux d'associations.

Les associations peuvent être créées et gérées de manière volatile lorsque l'on a besoin de faire une restitution d'informations. Dans une alternative, le dispositif stocke en mémoire de moyens informatiques, dans une base de données, les associations sous forme de tables.

A titre d'exemple, le dispositif peut utiliser la technique suivante. Lorsqu'un objet est manipulé, le détecteur émet un signal qu'il transmet à la centrale par l'intermédiaire de la liaison filaire. La centrale le détecte, et crée une association : référence d'entrée de centrale avec l'identifiant de détecteur ou l'identifiant d'objet selon le cas pour l'objet manipulé. Par exemple, le détecteur collé sur l'objet peut comporter un détecteur de mouvement. A partir de là, si le dispositif a déjà une table d'association informations d'objet (ou source d'informations) avec identification de détecteur ou l'identification d'objet, le dispositif peut envoyer les informations correspondantes sur le moyen de présentation ayant la même référence d'entrée de centrale que celle de l'objet manipulé. Dans une variante, si le dispositif a déjà une table d'association informations d'objet (ou source d'informations) avec identification d'objet, indépendamment du fait que le détecteur ait pu ou non lire dans l'objet l'identification d'objet, le dispositif peut ajouter un niveau d'association avec une table d'association : identification de détecteur avec identification d'objet. Dans ce dernier cas, une étape supplémentaire est donc nécessaire pour obtenir l'identification d'objet à partir de la table et de l'identifiant de détecteur lu, l'identifiant d'objet contenu dans l'objet n'ayant pas pu être lu directement par le détecteur, ce qui permet finalement d'obtenir les informations pour l'objet en question. A noter qu'en alternative, une référence d'objet peut être utilisée. D'une manière générale, la référence d'objet et l'identifiant d'objet, bien que de sources différentes, peuvent être toutefois de même type et valeur, par exemple une valeur numérique ou alpha numérique résultant d'une normalisation concernant l'identification des objets.

Grâce à cette technique, si les objets sont déplacés comme représenté sur la Figure 2 par rapport à la Figure 1, les informations restituées sont toujours celles concernant l'objet manipulé par le consommateur sur le moyen de présentation de l'emplacement dudit objet. Par exemple l'objet P6 est passé à l'emplacement 1b correspondant toujours à la même liaison filaire de référence d'entrée de centrale b puisque les liaisons filaires et leurs entrées sur la centrale ne sont pas modifiées. Ainsi, le dispositif a tous les éléments pour déterminer que si l'objet à l'emplacement 1b qui a pour référence d'entrée de centrale b, est manipulé, il doit restituer sur le moyen de présentation correspondant à la référence d'entrée de centrale b des informations en rapport avec un objet P6, objet dont l'identité ou la référence est obtenue indirectement ou directement par lecture de l'identifiant de détecteur ou l'identifiant d'objet dudit objet.

La Figure 3 est un exemple particulier dans lequel les associations sont sous forme de tables mémorisées dans le dispositif, de préférence dans le système informatique hôte. Les associations considérées sont ici relativement nombreuses puisque l'on a :
une table d'association référence d'objet (ref objet) avec des informations ou sources d'informations (INFO MEDIA),
une table d'association référence d'entrée de centrale (entrée) avec référence de moyen de présentation (restitution multimédia) - cette table pouvant être omise si il y a correspondance fixe entre la référence d'entrée de centrale pour un emplacement d'objet et son moyen de présentation -
une table d'association identifiant de détecteur (Id detect) avec référence d'objet (Ref objet). Comme exemple qui ne fait pas partie de l'invention, on comprend que dans le cas où il existe des duos détecteur-objet communicants, permettant de générer dans le dispositif des données d'identification d'objet, d'autres tables d'association complémentaires ou alternatives des précédentes et comportant l'identification d'objet peuvent être mises en oeuvre, ce qui peut simplifier la procédure de restitution des informations. Cette possibilité de lecture de l'identifiant d'objet est représentée pour l'objet P1 par symbolisation d'échanges radiofréquence pour lecture et transmission de données contenues dans l'objet, dont l'identifiant d'objet (qui est ici Reft pour permettre l'utilisation des mêmes tables) et, optionnellement, les informations ou sources d'informations (INFOt). La centrale permet la diffusion de ces données, ainsi que d'une manière générale de l'identifiant de détecteur et la référence d'entrée de centrale dans tout le dispositif.

La centrale comporte des entrées de références a, b...i reliées par liaisons filaires aux détecteurs ayant des identifications de détecteur respectives Ida pour l'objet P1, Idb pour l'objet P2, Idj pour l'objet Pi. On a donné les références objets Reft à l'objet P1, Refo à l'objet P2 et Refc à l'objet Pi. Les moyens de présentation d'informations sont ici référencés/adressés A1 pour celui de l'emplacement d'objet correspondant à la référence d'entrée de centrale a, A2 pour celui de l'emplacement d'objet correspondant à la référence d'entrée de centrale b et Ai pour celui de l'emplacement d'objet correspondant à la référence d'entrée de centrale i.

Les tables représentées sur la Figure 3 et qui sont stockées dans le dispositif reflètent les associations telles que représentées sur cette Figure. Ces tables sont de préférence mises à jour automatiquement en fonction des connexions et déconnexions à la centrale des détecteurs des duos. A noter que les informations ou sources d'informations, par exemple une adresse de fichier ou page sur un réseau informatique, peuvent éventuellement provenir des objets dans le cas de duos communicants. Toutefois, elles proviennent la plupart du temps de données externes transmises par les fabricants des objets.

Sur le bas de la Figure 3 on a un organigramme simplifié de mise en oeuvre du dispositif représenté. Suite à la manipulation de l'objet Pi, la centrale est informée par le détecteur du duo concerné, le détecteur ayant par exemple un détecteur de mouvement. Suite à cette information, le dispositif détermine qu'il faut effectuer une restitution d'informations concernant l'objet du duo concerné de l'entrée de référence d'entrée de centrale i. Pour cela, l'identifiant du détecteur est lu pour l'entrée de référence d'entrée de centrale i, ce qui donne Idj. Ensuite à partir de la table d'association idoine : identifiant de détecteur (Id detect) avec référence d'objet (Ref objet), la référence d'objet est déterminée, celle correspondant à Idj étant Refc. Avec la référence d'objet Refc et en utilisant la table d'association idoine : référence d'objet (ref objet) avec des informations ou sources d'informations (INFO MEDIA), les informations ou sources d'informations correspondant à Refc sont déterminées et sont ici « bla...bla ».

Finalement, l'adresse/référence du moyen de présentation d'informations à utiliser est déterminée par utilisation de la table d'association idoine : référence d'entrée de centrale (entrée) i avec référence de moyen de présentation (restitution multimédia) Ai.

On comprend que la structure des tables qui est donnée dans cet exemple de la Figure 3 est indicative. Dans des variantes de mise en oeuvre, les tables peuvent être structurées de manières différentes, par exemple par regroupement au sein d'une seule table de données provenant de plusieurs tables de l'exemple de réalisation. De plus, d'autres données peuvent être associées à celles des tables de l'exemple de réalisation, dans les mêmes tables ou par création d'autres tables. Ainsi, outre la référence de l'objet qui peut être une simple référence numérique ou alphanumérique, on peut y associer la dénomination en clair de l'objet, son fabriquant, son prix, et/ou toute autre donnée en relation avec ledit objet. Pour ce qui concerne les informations à restituer, directement ou non, on peut en prévoir plusieurs types en fonction des capacités de l'équipement de restitution, on peut utiliser une restitution interactive si l'équipement de restitution le permet... Pour la table associant les équipements de restitution aux références d'entrées de centrale, on peut ajouter des données sur la capacité de restitution dudit équipement, ce qui peut être utile pour un choix des informations à restituer. Dans des variantes, une autre table associant les références d'entrées de centrale aux identifiants de leurs détecteurs peut être mémorisée et elle est mise à jour régulièrement par lecture des identifiants de détecteurs pour chaque entrée de la centrale. Cette table peut être utilisée au premier temps des moyens de restitution des informations sur l'équipement de restitution en relation avec l'objet en remplacement de la lecture directe de l'identifiant de détecteur afin d'obtenir ce dernier. De plus, le dispositif peut gérer d'autres associations comme par exemple celles concernant la mesure de l'intérêt des consommateurs pour les objets dans une table d'association de temps de manipulation avec référence d'objet ou identifiant d'objet par exemple.

Dans une modalité particulière de réalisation, une centrale comportant plusieurs entrées filaires est reliée à un équipement informatique par une liaison informatique filaire, typiquement USB mais pouvant être de type réseau local ou à distance. Sur chaque entrée de la centrale, est relié par une liaison filaire, un boîtier détecteur comportant à la fois une fonction de détection de vol et de détection de l'intérêt du consommateur pour l'objet protégé par le boîtier détecteur. La séparation du boîtier détecteur d'avec l'objet entraîne la détection d'un vol au cas où cette détection n'est pas inhibée. La manipulation de l'objet avec son boîtier détecteur entraîne la détection de l'intérêt du consommateur pour cet objet. Cette dernière détection peut par exemple être obtenue par détection de mouvement du boîtier détecteur ou commutation d'un contact direct (doigt palpeur) ou indirect (ILS) lors de la séparation du boîtier support d'avec le présentoir sur lequel était placé l'objet. La liaison filaire entre une entrée de la centrale et un boîtier détecteur est fixe et arrive coté objet en un emplacement déterminé qui comporte dans son voisinage un moyen de restitution d'informations correspondant à cet emplacement. A noter qu'un même moyen de restitution d'informations peut être commun à plusieurs emplacements et donc entrées de la centrale.

Dans un exemple où l'identifiant d'objet est fourni par l'objet lui-même par transmission radiofréquence, la correspondance entre une entrée de la centrale et un objet donné est directe, la restitution d'informations concernant cet objet se fera sur le moyen de présentation d'informations correspondant à l'entrée de la centrale correspondante. Dans le cas où c'est l'identifiant de détecteur qui est transmis à la centrale, la correspondance entre une entrée de la centrale et un objet donné est indirecte, une table de correspondance entre identifiant de détecteur et objet étant utilisée. On comprend cependant bien que la structure des correspondances peut être gérée de manière différente entre diverses mises en oeuvre ou même au sein d'une même mise en oeuvre : les tables utilisées comprenant ou non des correspondances particulières comme celle d'identifiant de détecteur et identifiant d'objet et éventuellement référence d'objet. En effet, la table donnant la référence des informations à diffuser (ou donnant même directement les informations) pouvant avoir comme donnée cible soit la référence d'entrée de centrale, soit l'identifiant de détecteur, soit l'identifiant/référence d'objet, ces données pouvant même être associées dans le cas d'une base de donnée non purement relationnelle. Dans ce dernier cas on peut même prévoir une seule table (par exemple d'un tableur) comportant toutes les données potentiellement utiles (identifiant d'objet, identifiant de détecteur, éventuelle référence d'objet, référence d'entrée de centrale, référence des informations à diffuser...), des données individuelles étant éventuellement absentes dans certains cas (par exemple pas d'identifiant d'objet si celui-ci ne comporte pas d'identifiant radiofréquence ou le détecteur ne comporte pas de lecteur radiofréquence).

Sur la Figure 4, un présentoir 3 comporte par exemple un premier objet 5 (téléphone portable) et un deuxième objet 6 (appareil photo). Un premier détecteur 4 est en relation avec le présentoir 3 et le premier objet 5. Ce premier détecteur comporte deux contacts de détection : un premier contact 4' en relation avec l'objet et qui a pour fonction de détecter le vol en cas de séparation de l'objet d'avec le détecteur, et un second contact 4" en relation avec le présentoir et qui a pour fonction de détecter l'intérêt du consommateur lors de la séparation du détecteur d'avec le présentoir. Le deuxième objet 6 est surveillé par un détecteur toujours à double fonction de détection de vol et d'intérêt du consommateur mais cette fois les contacts ou autres moyens de détection 7 (vol) et 8 (intérêt du consommateur) sont déportés filairement d'un boîtier 9 de détection. Les détecteurs 4 et 9 sont reliés à la centrale 10 de surveillance par des liaisons filaires 14 arrivant sur des entrées spécifiques identifiées de la centrale 10. A chaque entrée de la centrale correspond un moyen de restitutions d'information 12, 13 en relation de voisinage avec l'extrémité de la liaison filaire correspondant à l'entrée et sur laquelle extrémité sera relié un détecteur pour un objet donné. La centrale 10 est reliée par liaison USB 15 à un moyen de gestion 11 de type micro-ordinateur. Le moyen de gestion 11 est relié à un moyen de génération d'alarme 16 par exemple sonore mais en alternative ou complément, la centrale 10 est reliée à ce/un autre moyen de génération d'alarme. La centrale transmet au moyen de gestion des données fonction des événements se produisant en relation avec les détecteurs (vol, intérêt du consommateur, pour une entrée de centrale donnée). En retour, le moyen de gestion peut contrôler le fonctionnement de la centrale, par exemple désactiver certaines entrées ou types de détection (par exemple, pour une entrée de centrale donnée, désactiver la détection d'intérêt en conservant la détection de vol ou désactiver la détection de vol). On comprend que si la centrale peut directement commander le moyen de génération d'alarme, la désactivation de certaines fonctions de la centrale (notamment alarme) est nécessaire. Par contre, si la gestion des alarmes se fait en totalité dans le moyen de gestion 11, les désactivations de la centrale ne sont plus nécessaires. Le moyen de gestion 11 est configuré pour suivre le positionnement des produits et pour permettre la restitution d'informations concernant chaque produit au bon emplacement parmi les moyens de restitution d'information 12 et 13 et selon les modalités vues.

Bien entendu la présente invention n'est pas limitée aux modes de réalisation particuliers qui viennent d'être décrits, mais s'étend à toutes variantes et équivalents. On comprend donc que l'invention peut être déclinée selon de nombreuses autres possibilités sans pour autant sortir du cadre défini par la description et les revendications. En outre, grâce aux moyens de gestion mis en oeuvre, un moyen de présentation d'informations donné peut être associé à un ou plusieurs emplacements donnés d'objets, le suivi des objets par rapport à leurs emplacements et moyen(s) de présentation d'informations de voisinage/associé s'effectuant correctement.

## Revendications

1. Dispositif de protection d'objets contre le vol et de présentation d'informations à des consommateurs, les objets protégés étant disposés en des emplacements d'un présentoir, ledit dispositif comportant :
- au moins un moyen de gestion de type microprocesseur ou micro-ordinateur,
- un détecteur fixé sur chaque objet, ledit détecteur permettant la détection de vol au moins par séparation de l'objet de son détecteur,
- une centrale de surveillance en connexion avec le moyen de gestion et permettant de détecter le vol, chaque détecteur étant relié à la centrale par l'intermédiaire d'une liaison filaire au travers d'une entrée spécifique ayant une référence d'entrée de centrale déterminée, chacune de ces références d'entrée de centrale définissant un emplacement déterminé d'objet, les détecteurs pouvant être déplacés d'une liaison filaire à une autre,
- des moyens de présentation d'informations, chaque moyen de présentation d'informations correspondant à une référence d'entrée de centrale unique et étant associée à un emplacement déterminé d'objet, chaque moyen de présentation et chaque emplacement d'objet étant ainsi référencé par une référence d'entrée de la centrale, le détecteur et son objet forment un duo, le détecteur étant codé en ayant un identifiant de détecteur unique stocké dans ledit détecteur et lisible par la centrale, l'objet ayant ainsi un identifiant d'objet stocké dans la centrale et en lien avec l'identifiant du détecteur, en ayant un identifiant de détecteur unique intrinsèque stocké dans ledit détecteur et le dispositif comportant en outre des moyens d'association desdits identifiants d'objet à des sources d'information permettant la présentation sur le moyen de présentation d'informations d'un emplacement donné desdites informations relatives à l'objet disposé en cet emplacement alors que les objets portant leurs détecteurs propres peuvent être placés et déplacés dans n'importe lequel des emplacements grâce aux identifiants de détecteurs reçus par la centrale selon le duo concerné et permettant de connaître l'objet par le lien direct qu'il a avec son détecteur.

2. Dispositif selon la revendication 1, **caractérisé en ce que** chaque moyen de présentation est associé à une référence d'entrée de centrale spécifique de la centrale et **en ce que** le dispositif comporte des moyens permettant d'associer un identifiant de détecteur avec la référence d'entrée de centrale correspondante, à laquelle le détecteur de l'objet est relié.

3. Dispositif selon la revendication 1 ou 2, **caractérisé en ce qu'**il comporte en outre des moyens pour, lors de la connexion d'un détecteur à la centrale suite à un placement ou déplacement d'objet avec son détecteur propre, que la centrale transmette au système informatique hôte, avec la référence d'entrée de centrale correspondante, l'identifiant de détecteur.

4. Dispositif selon la revendication 1, 2 ou 3, **caractérisé en ce qu'**il est donné une référence d'objet à l'objet du duo et le dispositif comporte en outre des moyens permettant d'associer l'identifiant de détecteur du duo à la référence d'objet correspondante.

5. Dispositif selon la revendication 1, 2, 3 ou 4, **caractérisé en ce qu'**il comporte en outre des moyens permettant d'associer individuellement les références d'objets à des informations ou sources d'informations les concernant spécifiquement.

6. Dispositif selon la revendication 1, 2, 3 ou 4, **caractérisé en ce qu'**il comporte en outre des moyens permettant d'associer individuellement les références d'entrées de centrale avec des informations ou sources d'informations concernant spécifiquement les objets dont les détecteurs sont sur les entrées correspondantes.

7. Dispositif selon l'une quelconque des revendications précédentes, **caractérisé en ce que** les moyens d'association comportent au moins une table d'association mémorisée dans le dispositif et, de préférence, la/les tables d'association étant mémorisées dans le système informatique hôte.

8. Dispositif selon l'une quelconque des revendications précédentes, **caractérisé en ce qu'**il comporte en outre des moyens de détermination du moment d'une restitution d'informations en rapport avec un objet, lesdits moyens étant configurés pour fournir au moins une référence d'entrée de centrale lorsque qu'un consommateur manifeste de l'intérêt pour un objet, la référence d'entrée de centrale correspondant à l'entrée sur laquelle est relié le détecteur de l'objet d'un duo pour lequel doit avoir lieu la restitution, et, de préférence, lesdits moyens étant configurés pour fournir la référence d'entrée de centrale et, en outre, l'identifiant de détecteur.

9. Dispositif selon la revendication 8, **caractérisé en ce que** la fonction de détection de vol et la fonction de détection de l'intérêt que porte un consommateur à l'objet auquel ledit détecteur est relié sont regroupées dans un même détecteur, ledit détecteur permettant, d'une part, la détection de vol au moins par séparation de l'objet de son détecteur et, d'autre part, la détection de l'intérêt du consommateur pour ledit objet.

10. Dispositif selon l'une quelconque des revendications précédentes, **caractérisé en ce que** la liaison entre le détecteur et la centrale est filaire et qu'il comporte un présentoir sur lequel les objets sont disposés dans les emplacements d'objets, la liaison filaire arrivant dans un emplacement d'objet donné étant reliée à la centrale au travers d'une entrée spécifique ayant une référence d'entrée de centrale déterminée, la référence d'entrée de centrale associée à un moyen de présentation donné étant identique à la référence d'entrée de centrale de la liaison filaire de l'emplacement d'objet pour lequel le moyen de présentation d'objet est en relation de voisinage et **en ce que**, dans le dispositif, à chaque référence d'entrée de centrale correspond un moyen de présentation spécifique unique et à chaque détecteur correspond un objet spécifique unique.

11. Dispositif selon l'une quelconque des revendications précédentes, **caractérisé en ce qu'**il comporte des moyens matériels configurés pour effectuer une ou plusieurs des opérations suivantes :
- lors de la connexion à la centrale d'un détecteur, des données associant l'identifiant du détecteur avec la référence d'entrée de centrale à laquelle il est relié à la centrale sont générées dans le dispositif,
- lors de la prise en main d'un objet par un consommateur montrant ainsi son intérêt pour ledit objet, des données associant une information de préhension et l'identifiant du détecteur avec la référence d'entrée de centrale à laquelle il est relié à la centrale sont générées dans le dispositif,
- lors de la repose d'un objet par un consommateur montrant ainsi la fin de son intérêt pour ledit objet, des données associant une information de repose et l'identifiant du détecteur avec la référence d'entrée de centrale à laquelle il est relié à la centrale sont générées dans le dispositif,
- lors de la déconnexion d'un détecteur d'avec la centrale, des données associant l'identifiant du détecteur avec la référence d'entrée de centrale à laquelle il était relié à la centrale sont générées dans le dispositif et le dispositif comporte des moyens pour supprimer l'association correspondante dans au moins la table d'association identifiant de détecteur avec référence d'entrée de centrale au cas où cette table serait présente,
- lors de la déconnexion d'un détecteur d'avec la centrale, des données comportant la référence d'entrée de centrale à laquelle le détecteur était relié à la centrale sont générées dans le dispositif et le dispositif comporte des moyens pour supprimer la/les associations concernant ladite référence d'entrée de centrale dans au moins la table d'association identifiant de détecteur avec référence d'entrée de centrale au cas où elle serait présente.

## Patentansprüche

1. Vorrichtung zum Schutz von Objekten gegen Diebstahl und zur Präsentation von Informationen für Verbraucher, wobei die geschützten Objekte an Stellen eines Ständers angeordnet sind, wobei die Vorrichtung aufweist:
- mindestens ein Verwaltungsmittel vom Typ Mikroprozessor oder Mikrorechner,
- einen an jedem Objekt befestigten Detektor, wobei der Detektor die Detektion des Diebstahls mindestens durch Trennung des Objekts von seinem Detektor erlaubt,
- eine Überwachungszentrale in Verbindung mit dem Verwaltungsmittel, welche die Detektion des Diebstahls gestattet, wobei jeder Detektor mit der Zentrale mit Hilfe einer drahtgebundenen Verbindung mittels eines spezifischen Eingangs mit einer bestimmten Zentraleneingangsreferenz verbunden ist, wobei jede dieser Zentraleneingangsreferenzen eine bestimmte Objektstelle definiert, wobei die Detektoren von einer drahtgebundenen Verbindung zu einer anderen verlagerbar sind,
- Informationspräsentationsmittel, wobei jedes Informationspräsentationsmittel einer einzigen Zentraleneingangsreferenz entspricht und einer bestimmten Objektstelle zugeordnet ist, wobei jedes Präsentationsmittel und jede Objektstelle somit von einer Eingangsreferenz der Zentrale referenziert sind, wobei der Detektor und sein Objekt ein Duo bilden, wobei der Detektor codiert ist, indem er ein einziges Detektorkennwort hat, das in dem Detektor gespeichert und von der Zentrale lesbar ist, wobei das Objekt somit ein in der Zentrale gespeichertes Objektkennwort hat, das in Verbindung mit dem Detektorkennwort steht, ein einziges intrinsisches Detektorkennwort aufweisend, das in dem Detektor gespeichert ist, wobei die Vorrichtung ferner Zuordnungsmittel der Objektkennwörter zu Informationsquellen aufweist, was die Präsentation der Informationen, die sich auf das an dieser Stelle angeordnete Objekt beziehen, auf dem Informationspräsentationsmittel einer bestimmten Stelle erlaubt, wogegen die Objekte, die ihre eigenen Detektoren tragen, dank der von der Zentrale gemäß dem betroffenen Duo erhaltenen Detektorenkennwörter an jeder beliebigen der Stellen platzierbar und verlagerbar sind und dabei ermöglicht wird, das Objekt aufgrund der direkten Verbindung mit seinem Detektor zu erkennen.

2. Vorrichtung nach Anspruch 1, **dadurch gekennzeichnet, dass** jedes Präsentationsmittel einer speziellen Zentraleneingangsreferenz der Zentrale zugeordnet ist und dass die Vorrichtung Mittel aufweist, die erlauben, ein Detektorkennwort der entsprechenden Zentraleneingangsreferenz zuzuordnen, mit welcher der Detektor des Objekts verbunden ist.

3. Vorrichtung nach Anspruch 1 oder 2, **dadurch gekennzeichnet, dass** sie ferner Mittel aufweist, damit, bei der Verbindung eines Detektors mit der Zentrale infolge einer Platzierung oder Verlagerung eines Objekts mit seinem eigenen Detektor, die Zentrale dem Host-Informatiksystem mit der entsprechenden Zentraleneingangsreferenz das Detektorkennwort übermittelt.

4. Vorrichtung nach Anspruch 1, 2 oder 3, **dadurch gekennzeichnet, dass** dem Objekt des Duos eine Objektreferenz verliehen wird und die Vorrichtung ferner Mittel aufweist, die erlauben, das Detektorkennwort des Duos der entsprechenden Objektreferenz zuzuordnen.

5. Vorrichtung nach Anspruch 1, 2, 3 oder 4, **dadurch gekennzeichnet, dass** sie ferner Mittel aufweist, die erlauben, die Objektreferenzen Informationen oder Informationsquellen individuell zuzuordnen, die sie speziell betreffen.

6. Vorrichtung nach Anspruch 1, 2, 3 oder 4, **dadurch gekennzeichnet, dass** sie ferner Mittel aufweist, die erlauben, die Zentraleneingangsreferenzen Informationen oder Informationsquellen individuell zuzuordnen, die speziell die Objekte betreffen, deren Detektoren auf den entsprechenden Eingängen sind.

7. Vorrichtung nach einem der vorangehenden Ansprüche, **dadurch gekennzeichnet, dass** die Zuordnungsmittel mindestens eine in der Vorrichtung gespeicherte Zuordnungstabelle aufweisen, wobei die Zuordnungstabelle/n vorzugsweise in dem Host-Informatiksystem gespeichert ist/sind.

8. Vorrichtung nach einem der vorangehenden Ansprüche, **dadurch gekennzeichnet, dass** sie ferner Bestimmungsmittel des Moments einer Wiedergabe von Informationen in Bezug zu einem Objekt aufweist, wobei die Mittel konfiguriert sind, um mindestens eine Zentraleneingangsreferenz bereitzustellen, wenn ein Verbraucher Interesse an einem Objekt zeigt, wobei die Zentraleneingangsreferenz dem Eingang entspricht, mit dem der Detektor des Objekts eines Duos verbunden ist, für welches die Wiedergabe stattfinden muss, wobei die Mittel vorzugsweise konfiguriert sind, um die Zentraleneingangsreferenz und ferner das Detektorkennwort bereitzustellen.

9. Vorrichtung nach Anspruch 8, **dadurch gekennzeichnet, dass** die Diebstahldetektionsfunktion und die Detektion des Interesses, welches ein Verbraucher für das Objekt zeigt, mit dem der Detektor verbunden ist, in einem selben Detektor zusammengerührt sind, wobei der Detektor zum einen die Detektion des Diebstahls mindestens durch Trennung des Objekts von seinem Detektor und zum anderen die Detektion des Interesses des Verbrauchers für das Objekt erlaubt.

10. Vorrichtung nach einem der vorangehenden Ansprüche, **dadurch gekennzeichnet, dass** die Verbindung wischen dem Detektor und der Zentrale drahtgebunden ist und dass sie einen Ständer aufweist, auf welchem die Objekte an Objektstelle angeordnet sind, wobei die drahtgebundene Verbindung, die an einer bestimmten Objektstelle ankommt, mit der Zentrale mittels eines spezifischen Eingangs mit einer bestimmten Zentraleneingangsreferenz verbunden ist, wobei die einem bestimmten Präsentationsmittel zugeordnete Zentraleneingangsreferenz mit der Zentraleneingangsreferenz der drahtgebundenen Verbindung der Objektstelle identisch ist, für welche das Objektpräsentationsmittel in nachbarschaftlicher Verbindung ist, und dass in der Vorrichtung jeder Zentraleneingangsreferenz ein einziges spezifisches Präsentationsmittel entspricht und jedem Detektor ein einziges spezifisches Objekt entspricht.

11. Vorrichtung nach einem der vorangehenden Ansprüche, **dadurch gekennzeichnet, dass** sie Hardwaremittel aufweist, die konfiguriert sind, um eine oder mehrere der folgenden Vorgänge durchzuführen:
- Erzeugen, in der Vorrichtung, von Daten, welche das Kennwort des Detektors der Zentraleneingangsreferenz zuordnen, mit welcher er mit der Zentrale verbunden ist, bei der Verbindung eines Detektors mit der Zentrale,
- Erzeugen, in der Vorrichtung, von Daten, welche eine Handhabungsinformation und das Kennwort des Detektors der Zentraleneingangsreferenz zuordnen, mit welcher er mit der Zentrale verbunden ist, beim Ergreifen eines Objekts durch einen Verbraucher, der so sein Interesse für das Objekt zeigt,
- Erzeugen, in der Vorrichtung, von Daten, die eine Ablageinformation und das Kennwort des Detektors der Zentraleneingangsreferenz zuordnen, mit welcher er mit der Zentrale verbunden ist, beim Ablegen eines Objekts durch einen Verbraucher, der so das Ende seines Interesses für das Objekt zeigt,
- Erzeugen, in der Vorrichtung, von Daten, die das Kennwort des Detektors der Zentraleneingangsreferenz zuordnen, mit welcher er mit der Zentrale verbunden war, beim Trennen der Verbindung eines Detektors mit der Zentrale, wobei die Vorrichtung Mittel aufweist, um die entsprecllende Zuordnung in mindestens der Zuordnungstabelle Detektorkennwort-Zentraleneingangsreferenz zu löschen, sofern diese Tabelle vorhanden ist,
- erzeugten, in der Vorrichtung, von Daten, die die Zentraleneingangsreferenz aufweisen, mit welcher der Detektor mit der Zentrale verbunden war, beim Trennen der Verbindung eines Detektors mit der Zentrale, wobei die Vorrichtung Mittel aufweist, um die Zuordnung/en, welche die Zentraleneingangsreferenz betrifft/betreffen, in mindestens der Zuordnungstabelle Detektorkennwort-Zentraleneingangsreferenz zu löschen, sofern sie vorhanden ist.

## Claims

1. A device for protecting objects against theft and for displaying information to consumers, the protected objects being arranged at places on a display shelf, said device including:
- at least one management means of the microprocessor or microcomputer type,
- a detector fixed to each object, said detector allowing the detection of a theft at least by separation of the object from its detector,
- a monitoring unit in connection with the management means and allowing detecting the theft, each detector being linked to the unit via a wire link through a specific port having a determined unit port reference, each of these unit port references defining a determined object place, wherein the detectors can be displaced from a wire link to another one,
- information display means, each information display means corresponding to a unique unit port reference and being associated with a determined object place,
each display means and each object place being hence referenced by a port reference of the unit,
the detector and its object forming a pair, the detector being coded by having a unique detector identifier stored in said detector and readable by the unit, the object having hence an object identifier stored in the unit and in connection with the detector identifier, by having an intrinsic unique detector identifier stored in said detector and the device further including means for associating said object identifiers with information sources allowing the display on the information display means of a given place of said information relating to the object positioned at this place whereas the objects carrying their own detectors can be positioned at and displaced to any one of the places thanks to the detector identifiers received by the unit according to the concerned pair and allowing knowing the object through the direct link it has with its detector.

2. The device according to claim 1, **characterized in that** each display means is associated with a specific unit port reference of the unit and **in that** the device includes means for associating a detector identifier with the corresponding unit port reference, to which the object detector is linked.

3. The device according to claim 1 or 2, **characterized in that** it further includes means for, at the time of connection of a detector to the unit following a positioning or a displacement of an object with its own detector, causing the unit to transmit to the host computer system, with the corresponding unit port reference, the detector identifier.

4. The device according to claim 1, 2 or 3, **characterized in that** an object reference is given to the object of the pair and the device further includes means for associating the detector identifier of the pair with the corresponding object reference.

5. The device according to claim 1, 2, 3 or 4, **characterized in that** it further includes means for associating individually the object references with information pieces or information sources relating specifically to them.

6. The device according to claim 1, 2, 3 or 4, **characterized in that** it further includes means for associating individually the unit port references with information pieces or information sources relating specifically to the objects whose detectors are on the corresponding ports.

7. The device according to any one of the preceding claims, **characterized in that** the association means include at least one association table memorized in the device and, preferably, the association table(s) being memorized in the host computer system.

8. The device according to any one of the preceding claims, **characterized in that** it further includes means for determining the moment when information relating to an object is rendered, said means being configured to provide at least one unit port reference when a consumer shows interest for an object, the unit port reference corresponding to the port to which is linked the detector of the object of a pair for which the rendering must be performed, and preferably said means being configured to provide the unit port reference, and moreover, the detector identifier.

9. The device according to claim 8, **characterized in that** the function of theft detection and the function of detection of the interest shown by a consumer to the object to which said detector is linked are grouped in a same detector, said detector allowing, on the one hand, the detection of a theft at least by separation of the object from its detector and, on the other hand, the detection of the interest of the consumer for said object.

10. The device according to any one of the preceding claims, **characterized in that** the link between the detector and the unit is wire-based and **in that** it includes a display shelf on which the objects are positioned at the object places, the wire link arriving to a given object place being linked to the unit through a specific port having a determined unit port reference, the unit port reference associated with a given display means being identical to the unit port reference of the wire link of the object place with which the object display means is in neighbouring relation and **in that**, in the device, to each unit port reference corresponds a unique specific display means and to each detector corresponds a unique specific object.

11. The device according to any one of the preceding claims, **characterized in that** it includes hardware means configured to perform one or several of the following operations:
- at the time of connection of a detector to the unit, data associating the detector identifier with the unit port reference at which it is linked to the unit are generated in the device,
- at the time when a consumer takes an object in hand, hence showing his interest for said object, data associating grasping information and the detector identifier with the unit port reference at which it is linked to the unit are generated in the device,
- at the time when a consumer puts back an object, hence showing the end of his interest for said object, data associating put-back information and the detector identifier with the unit port reference at which it is linked to the unit are generated in the device,
- at the time of disconnection of a detector from the unit, data associating the detector identifier with the unit port reference at which it was linked to the unit are generated in the device and the device includes means for canceiling the corresponding association in at least the detector identifier-unit port reference association table in the case where this table would be present,
- at the time of disconnection of a detector from the unit, data including the unit port reference at which the detector was linked to the unit are generated in the device and the device includes means for canceiling the association(s) relating to said unit port reference in at least the detector identifier-unit port reference association table in the case where it would be present.
